# FASCICULE DE BREVET EUROPEEN

(11) **EP 0 024 737 B1**
(45) Date de publication et mention de la délivrance du brevet: **01.02.1984**
(21) Numéro de dépôt: 80105189.7
(22) Date de dépôt: 01.09.1980
(51) Int. Cl.: G04C 3/14

(54) **Détecteur d'avance d'un moteur pas à pas**
Detektor für die Fortbewegung eines Schrittmotors
Detector for the movement of a stepping motor

(30) Priorité: 04.09.1979 FR 7922609
(43) Date de publication de la demande: 11.03.1981
(73) Titulaire: SOCIETE SUISSE POUR L'INDUSTRIE HORLOGERE MANAGEMENT SERVICES S.A., CH-2500 Bienne (CH)
(72) Inventeur: Tu Xuan, Mai, CH-1022 Chavannes (CH); Jufer, Marcel, CH-1110 Morges (CH); Pittet, André Indian Institute of Science, Bangalore 560012 (IN)
(74) Mandataire: Coutts, William Robert

## Description

La présente invention a pour objet un dispositif d'alimentation d'un moteur pas à pas monophasé pour pièce d'horlogerie arrangé pour commander la marche du moteur par un premier type d'impulsions bipolaires de faible largeur ou par un second type d'impulsions bipolaires de plus grande largeur, un train dudit second type d'impulsions étant envoyé au moteur si ce dernier n'a pas progressé d'un pas en réponse audit premier type d'impulsions, dispositif comprenant des premiers moyens grâce auxquels, après chaque impulsion bipolaire de faible largeur de première période 0 à tᵢ, le moteur est mis en circuit ouvert pendant une seconde période t₂ à t₃ durant laquelle un premier signal Ui développé aux bornes du moteur est détecté.

Un dispositif d'alimentation de ce type est connu du document GB-A-2 009 464 où il est prévu un circuit capable de détecter les conditions de charge du moteur en branchant sa bobine en série avec une résistance de valeur élevée qui évalue alors la tension induite Ui prenant naissance dans l'enroulement du moteur. On mesure ensuite si la pointe de tension recueillie dépasse ou non un niveau de référence prédéterminé. Pour remédier aux inconvénients que présente ce système qui nécessite l'utilisation d'une résistance branchée en série avec la bobine, la requérante a proposé une solution nouvelle dans sa demande de brevet EP-A-0 021 320, solution qui consiste à prélever un signal Ud développé par le courant qui parcourt la bobine du moteur et qui revendique des moyens pour créer un autre signal dont la valeur indique si le moteur a progressé d'un pas en réponse à une impulsion de faible largeur, les limites d'intégration étant comprises entre l'instant (0) qui est celui de l'établissement de l'impulsion et l'instant (T) à partir duquel le courant a substantiellement cessé dans la bobine.

La demande de brevet citée propose deux premiers moyens possibles pour prélever le premier signal Ud développé par le courant qui parcourt la bobine du moteur.

Un moyen de détection comporte un pont dont une des branches est occupée par la bobine du moteur, l'une des diagonales étant alimentée par les impulsions motrices et l'autre des diagonales délivrant le signal Ud. Si ce système présente de grands avantages sur ceux que propose l'état de la technique, il a l'inconvénient de ne prélever qu'une tension Ud très faible (de l'ordre de 20 mV) qui est une différence entre deux tensions de grande amplitude (de l'ordre de 1,5 V). Comme le coefficient de température de la résistance de la bobine du moteur et celui des autres résistances du pont ne sont pas les mêmes, on peut montrer que le dispositif ne fonctionnera pas de façon sûre dans une gamme étendue de température (par exemple de -10° C +60°C).

Un autre moyen de détection proposé par la demande citée comprend une bobine captrice insérée dans le circuit magnétique du moteur, la tension développée aux bornes de ladite bobine délivrant le signal Ud. Ce signal présente l'avantage de supprimer le pont de résistance cité plus haut ainsi que les pertes qu'il entraîne et si la bobine comporte un nombre suffisant de spires la tension Ud recueillie sera d'une amplitude plus confortable que celle prenant naissance sur la diagonale du pont. Il présente cependant l'inconvénient de nécessiter une bobine auxiliaire dans le circuit magnétique du moteur, ce qui accroît le coût de construction et complique le câblage de la montre.

C'est le but de la présente invention d'éliminer les inconvénients ci-dessus et de réaliser un dispositif de commande qui, s'il reste basé sur le principe général décrit dans la demande de brevet citée, propose des moyens nouveaux pour prélever le signal Ud aux bornes du moteur.

Ce but est atteint grâce aux moyens revendiqués.

L'invention sera mieux comprise à la lumière de la description qui va suivre et des dessins qui représentent le fonctionnement du moteur et de son dispositif de commande.
La figure 1 est l'organigramme d'une alimentation avec contrôle du pas.
La figure 2 représente les divers signaux appliqués au moteur.
La figure 3 représente l'allure du couple mutuel, du couple de positionnement et du flux mutuel aimant bobine en fonction de la position du rotor.
La figure 4 montre le schéma de principe du détecteur de position selon l'invention.
La figure 5 est un graphique représentant la tension d'alimentation Ua, la tension induite Ui, la tension Uc à la sortie de l'intégrateur quand le rotor a franchi son pas.
La figure 6 est un graphique représentant les mêmes données qu'en figure 5 quand le rotor n'a pas franchi son pas.

L'invention qui va être décrite vise en premier lieu la réduction de la consommation de la pièce d'horlogerie. On constate en effet qu'un micromoteur de montre travaille en général pratiquement à vide. Toutefois, pour assurer un bon fonctionnement dans des cas particuliers comme variation de température, champ magnétique extérieur, choc, accélération angulaire, etc., on est obligé de le suralimenter, ce qui conduit à une consommation inutile de l'énergie de la pile. L'invention propose un nouveau dispositif du contrôle du pas du moteur qui permet d'adapter, avec de grandes marges de sécurité, l'alimentation en fonction de la charge, d'où il résulte un gain appréciable sur la consommation d'énergie.

Le principe général d'alimentation du moteur tel qu'il a déjà été mentionné dans la demande de brevet citée plus haut est représenté dans la figure 1 qui est un organigramme d'alimentation avec contrôle du pas. Le moteur est alimenté normalement par des impulsions de courte durée (par exemple 6 ms) émises par le générateur 1. Un détecteur de position 2, objet de la présente invention et qui sera décrit en détail plus loin permet de contrôler si le moteur a fait son pas. Si oui, l'organe de décision 3 fait savoir via la ligne 4 au générateur 1 qu'il doit continuer à alimenter le moteur. Si non, le même organe de décision commande par la ligne 5 le générateur 6 qui émet des impulsions de longue durée (par exemple 8 ms) qui alimentent le moteur et se substituent aux impulsions de courte durée. Cette substitution a lieu pendant un temps de n secondes fixé par le compteur 7. Après ce laps de temps, le moteur est à nouveau alimenté par des impulsions de courte durée. On voit que le moteur est alimenté alternativement et suivant les besoins soit par la boucle 8 donnant des impulsions de courte durée, le détecteur étant en fonctionnement, soit parla boucle 9 donnant des impulsions de longue durée pendant un temps déterminé par le compteur, le détecteur étant hors circuit. Les différentes anomalies qui peuvent se présenter lors du fonctionnement dues aux causes dont il a été question plus haut durent un certain temps. On comprendre donc qu'envoyer systématiquement une impulsion longue après chaque impulsion courte n'ayant pas réussi à faire progresser le moteur d'un pas serait dispendieux en énergie consommée et contraire au but que l'invention se propose d'atteindre. La durée pendant laquelle sont envoyées au moteur les impulsions longues est de l'ordre de 5 minutes, mais d'autres valeurs pourraient être choisies.

La figure 2a représente le train d'impulsions courtes qui est envoyé au moteur lorsque celui-ci franchit son pas. Les impulsions 10, bipolaires et d'une durée de l'ordre de 6 ms, sont émises toutes les secondes par le générateur 1. La figure 2b représente le train d'impulsions longues 11 d'une durée de l'ordre de 8 ms émis par le générateur 6, impulsions se succédant à un rythme de une seconde. Pour les raisons qui seront expliquées plus loin, le début de l'impulsion longue est décalé de 40 ms par rapport au début de l'impulsion courte et lorsque le détecteur de position, après l'impulsion 12 montrée en figure 2c, décelle une absence de rotation, le trains d'impulsions longues 13 est envoyé au moteur pendant environ 5 minutes, après quoi le moteur est commuté à nouveau sur les impulsions courtes 14.

La figure 3 représente la valeur des couples C qui agissent sur le rotor en fonction de son angle de rotation α. Comme il est connu, le rotor du moteur pas à pas est soumis à deux sortes de couples: un couple statique de maintien Ca dû à l'aimant seul et un couple dynamique moteur Cab dû à l'interaction du flux de l'aimant avec le flux de la bobine lorsque celle-ci est alimentée. Initialement le rotor est en position S₁. Si une impulsion est envoyée au moteur et qu'il franchit son pas, il se retrouvera en position S₂. Sur la même figure 3, on a représente la valeur du flux mutuel aimant―bobine Ψ en fonction de l'angle de rotation du rotor. La présente invention est justement basée sur la valeur de ce flux qui prend des valeurs différentes selon que le moteur a progressé d'un pas ou non.

Dans la demande de brevet citée plus haut, la requérante propose d'intégrer la tension recueillie aux bornes du moteur entre un temps t =0 et un temps t=T≅30 ms pour lequel tout courant a cessé dans la bobine du moteur. Cette façon de faire oblige l'utilisation du pont de résistances ou de la bobine auxiliaire, comme cela a été expliqué.

La présente invention, elle, propose de n'utiliser que la bobine principale du moteur pour détecter la différence de flux qui est égale à la tension induite développée aux bornes de la bobine, intégrée entre deux limites qui seront définies plus bas. Comme cette bobine n'est pas disponible pendant le temps d'alimentation ou d'impulsion motrice, l'intégration ne pourra plus avoir lieu à partir du temps t=0, mais à partir d'un temps t=t2 qui est le temps nécessaire au rotor du moteur pour franchir un pas, c'est-à-dire passer de la position S1 à la position S2.

Comme le montre la figure 3, la valeur du flux ψ vaut ψ (t2) si le rotor a franchi son pas et qu'il se trouve en position S2. Cette valeur sera la même si on la mesure à un temps t3 qui suit le temps t2 et qui lui est distant de plusieurs millisecondes. En conséquence: puisque ψ (t2)=ψ (t3) comme cela vient d'être dit. Ceci signifie que si le rotor a franchi son pas, la tension à la sortie de l'intégrateur est substantiellement nulle.

On supposera maintenant que, à la suite d'une augmentation de charge, le rotor n'a pas franchi son pas. Dans ce cas, comme le montre la figure 3, le rotor se trouvera au temps t=t2, par exemple au point M situé entre S1 et S2. A cette position correspond une valeur de flux ψ (M). Au temps t=t3, le rotor sera retourné à son point de départ S1 pour lequel la valeur du flux est de ψ (S1). En conséquence ce qui signifie que si le rotor n'a pas franchi son pas, la tension à la sortie de l'intégrateur est différente de zéro.

Cette démonstration montre bien qu'en intégrant la tension induite développée par le moteur entre un temps t=t2 qui est celui nécessaire au déplacement du rotor à sa nouvelle position S2 et un temps t=t3 qui suit le temps t2 et qui lui est distant de plusieurs millisecondes, on obtient deux niveaux de tension très différents suivant que le moteur a fait son pas ou non. Pour cette mesure, il est nécessaire de mettre le moteur en circuit ouvert entre les temps t2 et t3, ce qui est réalisé par un circuit de commutation qui sera expliqué plus loin. Entre la période d'alimentation (0 à t1) et la période de mesure de la tension induite (t2 à t3), il est prévu une période de court-circuit de la bobine (t1 à t2) qui sert à stabiliser le mouvement du rotor. De même, il est prévu entre la période t2 à t3 et le moment de l'arrivée d'une nouvelle impulsion motrice en t4 une période t3 à t4 où la bobine du moteur est mise en court-circuit, ceci permettant au moteur de mieux résister aux chocs qui peuvent se présenter.

La figure 4 montre un schéma de principe possible pour mettre en oeuvre l'invention. Dans ce schéma, la bobine 15 du moteur reçoit des impulsions alternées lorsque les interrupteurs 31-32, respectivement 33―34 sont fermés. Ces interrupteurs forment un circuit de commutation. Le tableau ci-après indique la position des interrupteurs 31 à 34 en fonction des périodes (0 à t1) à (t3 à t4) définies plus haut et selon l'invention. Pour une impulsion positive, la séquence de commande des interrupteurs s'établit de la façon suivante:

Il est bien clair que dans les techniques actuelles se sont des transistors qui jouent le rôle des interrupteurs. De plus, les valeurs des périodes sont indicatives et conviennent pour une certaine construction de moteur. D'autres valeurs pourraient être choisies sans s'écarter pour autant de l'objet de l'invention.

Le circuit de commutation 31 à 34 est commandé par un circuit de commande 21 lui-même recevant ses informations d'un circuit oscillateur-diviseur 20. Ce circuit 21 comprend le générateur d'impulsions courtes 1 et le générateur d'impulsions longues 6 et le compteur 7, tel que cela a été expliqué à propos de la figure 1. Les électrodes de commande des transistors 31 à 34 sont commandées par les signaux de la figure 2a selon les séquences du tableau ci-dessus ou par les signaux de la figure 2c suivant que le rotor du moteur a franchi son pas ou non. La tension Ui recueillie aux bornes de la bobine 15 est connectée à l'entrée d'un circuit différentiel 22. Un signal de commande 23 ouvre ce circuit pendant la seule période t2 à t3, c'est-à-dire pendant le temps où doit être lue la tension induite développée par le moteur. La tension Ui recueillie à la sortie du circuit 22, rendue asymétrique, peut attaquer l'intégrateur 28. A la sortie de l'intégrateur, le signal est comparée à un signal de référence Ur dans un comparateur 25. Cette comparaison a lieu à la fin de la période d'intégration, c'est-à-dire au temps t3 grâce à un signal d'horloge provenant du diviseur de fréquence. Si Uc est plus petit que Ur, le moteur a franchi son pas et il n'apparaît aucun signal à la sortie du comparateur: le circuit de commande continue à émettre des impulsions de courte durée. Si au contraire Uc est plus grand que Ur, le moteur n'a pas franchi son pas et il apparaît un signal Us à la sortie du comparateur qui, par la ligne 26, oblige le circuit de commande à émettre un train d'impulsions de longue durée 13 comme cela est montré en figure 2c. Pendant le temps où sont émises les impulsions 13, on bloque lel circuit 22 par la ligne 27.

Comme expliqué plus haut, la mesure de la tension Uc par le comparateur a lieu à la fin de la période d'intégration, au temps t3. Comme ce temps t3 est de l'ordre de 30 ms, on comprendra la raison du décalage entre le début de l'impulsion courte et le début du train d'impulsions longues, comme montré sur la figure 2c. Ce décalage dépend naturellement de l'instant qui a été choisi pour la mesure de la tension Uc puisque le train d'impulsions longues n'interviendra, si nécessaire, qu'après ladite mesure. La figure indique un décalage de 40 ms pour une mesure faite après 30 ms. Si cette mesure est faite plus tôt suivant le type de moteur, par exemple après 20 ms déjà, le décalage pourra être raccourci à 30 ms.

La figure 5 est un graphique représentant la tension aux bornes du moteur, Ua étant la tension d'alimentation, Ui la tension induite à partir du temps t2et Uc la tension à la sortie de l'intégrateur. Le graphique montre aussi le courant i dans la bobine du moteur. Dans ce cas, la charge appliquée au moteur est de 0,05 µNm et on constate que le moteur a franchi son pas. La tension Uc recueillie à la sortie de l'intégrateur est nulle au temps t3 (30 ms), instant de la mesure par le comparateur, et aucun signal n'apparaît à la sortie dudit comparateur.

La figure 6 est un graphique qui représente la situation dans laquelle se trouve le même moteur pour une charge de 0,1 µNm et pour laquelle il est constaté que le rotor n'a pas franchi son pas. La tension Uc recueillie à la sortie de l'intégrateur est très grande au temps t3 (30 ms), instant de la mesure par le comparateur, et un signal apparaît à la sortie dudit comparateur qui oblige le circuit de commande à émettre un train d'impulsions de longue durée.

Les améliorations qui viennent d'être décrites confèrent au moteur un asservissement très sûr, lequel asservissement a pour but, comme déjà mentionné auparavant, de diminuer la consommation d'énergie de la pièce d'horlogerie et d'y parvenir en intégrant la tension induite développée aux bornes du moteur. Le système peut convenir à n'importe quel type de moteur pas à pas. Si ce moteur est dimensionné pour l'asservissement que propose la présente invention, une économie d'énergie de l'ordre de 60% peut être mesurée.

## Revendications

1. Dispositif d'alimentation d'un moteur pas à pas monophasé pour pièce d'horlogerie arrangé pour commander la marche du moteur par un premier type d'impulsions bipolaires de faible largeur (10) ou par un second type d'impulsions bipolaires de plus grande largeur (11), un train dudit second type d'impulsions étant envoyé au moteur si ce dernier n'a pas progressé d'un pas en réponse audit premier type d'impulsions, dispositif comprenant des premiers moyens grâce auxquels, après chaque impulsion bipolaire de faible largeur de première période 0 à t₁, le moteur est mis en circuit ouvert pendant une seconde période t₂ à t₃ durant laquelle un premier signal Ui développé aux bornes du moteur est détecté, caractérisé par le fait qu'il comporte en outre des seconds moyens pour créer, pendant ladite seconde période, un second signal qui, s'il est supérieur à un signal de référence donné (Ur), indique que le moteur n'a pas progressé d'un pas en réponse à une impulsion de faible largeur et qu.'il doit être alimenté par ledit train d'impulsions de plus grande largeur.

2. Dispositif selon la revendication 1, caractérisé par le fait que le moteur est mis en court-circuit pendant une période t₁ à t₂ située entre ladite première période 0 à t₁ et ladite seconde période t₂ à t₃ et pendant une période t₃ à t₄ située entre ladite seconde période t₂ à t₃ et l'arrivée de la prochaine impulsion motrice.

3. Dispositif selon les revendications 1 et 2, caractérisé par le fait que lesdits premiers moyens comportent un circuit de commutation (31, 32, 33, 34) incluant la bobine (15) du moteur, un circuit de commande de commutation (21) et un circuit différentiel (22) pour prélever ledit signal Ui et que les seconds moyens comportent un intégrateur (28) pour intégrer le signal Ui et créer ledit second signal Uc et un comparateur (25) pour comarer ledit second signal Uc à un signal de référence Ur pour produire un signal de détection Us si le moteur n'a pas progressé d'un pas en réponse à ladite impulsion de faible largeur.

4. Dispositif selon les revendications 1 et 2, caractérisé par le fait que la valeur des temps tᵢ à t₃ est comprise dans les fourchettes suivantes: t₁ de 2 à 7 ms, t₂ de 8 à 20 ms et t₃ de 20 à 40 ms.

## Patentansprüche

1. Vorrichtung zur Versorgung eines einphasigen Schrittmotors für Uhrwerke, angeordnet zur Steuerung des Motorgangs mittels einer ersten Art bipolarer Impulse geringer Breite (10) oder mittels einer zweiten Art bipolarer Impulse größerer Breite (11), wobei eine Folge der genannten zweiten Art von Impulsen dem Motor zugeführt wird, sofern letzterer nicht um einen Schritt fortgeschritten ist infolge der ersten Art Impulse, wobei dieVorrichtung erste Mittel aufweist, die, nach jedem bipolaren Impuls geringer Breite für eine erste Periode 0 bis ti den Motor in Offenschaltung halten für eine zweite Periode t₂ bis t₃, während derer ein erstes, an den Anschlüssen des Motors erzeugtes Signal Ui gemessen wird, dadurch gekennzeichnet, daß die Vorrichtung ferner zweite Mittel aufweist zur Erzeugung, während dieser zweiten Periode, eines zweiten Signals das, wenn es größer als ein gegebenes Referenzsignal (Ur) ist, anzeigt, daß der Motor nicht um einen Schritt fortgeschritten ist infolge eines Impulses geringer Breite und daß er mit der Folge von Impulsen größerer Breite beaufschlagt werden muß.

2. Vorrichtung nach Anspruch 1, dadurch gekennzeichnet, daß der Motor während einer Periode tᵢ bis t₂ kurzgeschlossen wird, die zwischen der ersten Periode 0 bis tᵢ und der zweiten Periode t₂ bis t₃ liegt und während einer Periode t₃ bis t₄, die zwischen der zweiten Periode t₂ bis t₃ und dem Eintreffen des nächsten Fortschrittimpulses liegt.

3. Vorrichtung nach Ansprüchen 1 und 2, dadurch gekennzeichnet, daß die ersten Mittel einen Umschaltkreis (31, 32, 33, 34) einschließlich der Motorspule (15) aufweisen sowie einen Steuerkreis für die Umschaltung (21) sowie einen Differentialkreis (22) zur Abnahme des Signals Ui und daß die zweiten Mittel einen Integrator (28) aufweisen zum Integrieren des Signals Ui und zum Erzeugen des zweiten Signals Uc sowie einen Vergleicher (25) zum Vergleichen des zweiten Signals Uc mit einem Referenzsignal Ur zur Erzeugung eines Meßsignals Us, wenn der Motor nicht um einen Schritt fortgeschritten ist infolge der Impulse geringer Breite.

4. Vorrichtung nach Ansprüchen 1 und 2, dadurch gekennzeichnet, daß die Zeitwerte tₗ bis t₃ in den folgenden Bereichen liegen: t₁ von 2 bis 7 ms, t₂ von 8 bis 20 ms und t₃ von 20 bis 40 ms.

## Claims

1. A feed arrangement for a single phase timepiece stepping motor arranged to control the functioning of the motor by means of a first type of bipolar pulses of small width (10) or by a second type of bipolar pulses of greater width (11), a series of pulses of the second type being applied to the motor whenever said motor has failed to step in response to pulses of the first type, said arrangement comprising first means responsive to which, following each bipolar pulse of small width within a first time period 0―t₁, the motor is open-circuited for a second time period t₂―t₃ during which a first signal Ui developed at the motor terminals is detected, characterized in that it includes moreover second means adapted to generate during said second time period a second signal which if of greater magnitude to a given reference signal (Ur) indicates that the motor has failed to step in response to a bipolar pulse of small width and that it must then be energized by said series of pulses of greater width.

2. A feed arrangement as set forth in claim 1, characterized in that the motor is short-circuited during a period tₗ-t₃ located between said first period 0-ti and said second period t₂-t₃, and, during a period t₃―t₄ located between said second period t₂―t₃ and the arrival of the next motor pulse.

3. A feed arrangement as set forth in claims 1 and 2, characterized in that said first means comprise a switching circuit (31, 32, 33, 34) including the motor winding, a switching control circuit (21) and a differential circuit (22) for sampling said first signal Ui and that the second means comprise an integrator (28) to integrate the signal Ui and generate said second signal Uc and a comparator (25) for comparing said second signal Uc with a reference signal Ur in order to produce a detection signal Us if the motor has failed to step in response to said pulse of small width.

4. A feed arrangement as set forth in claims 1 and 2, characterized in that the values of the time periods t₁―t₃ are chosen to lie within the following ranges: t₁ from 2―7 ms, t₂ from 8―20 ms and t₃ from 20-40 ms.
